# FASCICULE DE BREVET EUROPEEN

(11) **EP 2 095 059 B1**
(45) Date de publication et mention de la délivrance du brevet: **09.06.2010**
(21) Numéro de dépôt: 07872427.5
(22) Date de dépôt: 20.12.2007
(51) Int. Cl.: F42B 12/06, F42B 25/00

(54) **BOMBE AERIENNE DE PENETRATION MUNIE D'UN REVETEMENT EXTERNE**
UMMANTELTE PENETRATIONSFLIEGERBOMBE
SHROUDED PENETRATING AERIAL BOMB

(30) Priorité: 21.12.2006 FR 0655788
(43) Date de publication de la demande: 02.09.2009
(73) Titulaire: Societe Des Ateliers Mecaniques De Pont Sur Sambre, 59138 Pont Sur Sambre (FR)
(72) Inventeur: MARTIN, Christian, F-93193 Livry Gargan (FR)
(74) Mandataire: Kedinger, Jean-Paul
(86) Numéro de dépôt international: PCT/FR2007/002143
(87) Numéro de publication internationale: WO 2008/096069

(56) Documents cités:
- FR-A- 2 155 008
- FR-A1- 2 688 304
- US-A- 2 968 244
- US-B1- 6 227 096
- US-B1- 7 261 042
- BIASS E H: "SCIENTIA POTESTAS EST TRUE OF RUAG" ARMADA INTERNATIONAL, ARMADA INTERNATIONAL, ZURICH, CH, vol. 26, no. 4, août 2002 (2002-08), pages 41-42, XP001170519 ISSN: 0252-9793

## Description

La présente invention concerne une bombe aérienne de pénétration. Une telle bombe est connu du FR2688304

A l'heure actuelle, il n'existe pas sur le marché de bombe enrobée répondant aux nouvelles exigences militaires pour détruire des cibles particulièrement renforcées tout en maîtrisant les dommages collatéraux. En effet, les limites technologiques des bombes d'emploi général actuelles en termes de capacité de pénétration et de survie (capacité de détonation après pénétration d'une cible dure) font que leur efficacité demeure insuffisante.

Une réduction des dimensions (diamètre, longueur) du corps de pénétration, c'est-à-dire de la partie aérodynamique la plus massique de la bombe, permet d'augmenter son ratio énergie cinétique/surface d'impact et donc sa profondeur de pénétration. Mais la bombe ainsi réalisée ne répond plus aux critères militaires d'adaptabilité aux aéronefs existants, de sorte qu'il est nécessaire qu'elle soit soumise à tous les tests en vigueur pour pouvoir être à nouveau qualifiée. Ces tests sont longs, extrêmement coûteux et il n'est pas certain qu'ils aboutissent à la qualification recherchée.

Un but de la présente invention est donc de résoudre les problèmes cités précédemment à l'aide d'une solution simple à mettre en oeuvre, fiable et peu coûteuse.

Pour cela, l'invention propose de réduire les dimensions du corps de pénétration tout en maintenant les caractéristiques d'une bombe d'emploi général selon le revendication 1.

Selon des modes de réalisation préférés, la bombe selon la présente invention, peut comprendre l'une au moins des caractéristiques suivantes :
- chaque élément longitudinal présente un logement recevant un flasque d'équilibrage réalisé en un matériau à haute densité, par exemple supérieure ou égale à celle de l'acier, et contribuant à conférer à la bombe lesdites caractéristiques volumiques, dimensionnelles, mécaniques, aérodynamiques et inertielles ;
- chaque flasque d'équilibrage est fixé directement sur le corps creux de pénétration à l'aide de vis prévues pour être cisaillées lors d'un impact de la bombe contre un obstacle générant une décélération dépassant une valeur déterminée ;
- chaque élément longitudinal et/ou chaque flasque est collé directement sur le corps creux de pénétration, par exemple à l'aide d'une colle polyuréthane ;
- le revêtement externe est revêtu d'un mince enrobage de protection l'entourant intégralement ;
- l'enrobage de protection est réalisé en un matériau apte à résister à des chocs définis par la norme aéronautique Gam EG13, à l'abrasion et au feu, ce matériau étant par exemple un polyuréthane monocouche coulé ;
- la bombe peut présenter deux puits d'anneau de suspension et un puits d'accessoires, lesdits puits étant fixés directement sur le corps creux de pénétration à l'aide de vis prévues pour être cisaillées lors d'un impact de la bombe contre un obstacle générant une décélération dépassant une valeur déterminée ;
- l'un au moins des puits d'anneau de suspension est réalisé d'une seule pièce avec le puits d'accessoires ;
- la bombe peut comprendre en outre au moins un fourreau livrant passage à des câbles reliant des accessoires du puits d'accessoires aux moyens de détonation, ledit fourreau étant noyé dans la matière active ou inerte et étant réalisé dans un matériau résistant aux agressions chimiques de cette dernière ;
- le revêtement externe présente localement des ouvertures livrant passage aux puits de manière à les rendre accessibles depuis l'extérieur ; et
- le corps creux de pénétration comprend un tronc comportant une extrémité avant en forme d'ogive et une extrémité arrière formant un culot renfermant notamment les moyens de détonation, l'extrémité avant étant munie d'un filetage externe apte à coopérer avec un filetage interne d'un manchon avant servant d'interface avec au moins un équipement participant au fonctionnement de la bombe, tel qu'un système de guidage.

L'invention va maintenant être décrite plus en détail en référence à un mode de réalisation particulier donné à titre d'illustration uniquement et représenté sur les figures annexées dans lesquelles :
- la figure 1 est une vue en perspective éclatée d'une bombe aérienne de pénétration conforme à la présente invention ;
- la figure 2 est une vue de dessus d'un corps de pénétration de la bombe ;
- la figure 3 est une vue en coupe selon la ligne III-III de la figure 2 ;
- la figure 4 est une vue en coupe de la bombe une fois assemblée ;
- la figure 5 est une vue de détail d'un manchon avant de la bombe ; et
- la figure 6 est une vue en coupe selon la ligne VI-VI de la figure 5.

Les figures 1 à 4 représentent une bombe aérienne de pénétration 1 conforme à la présente invention. Cette bombe est destinée à être intégrée sous un aéronef auquel elle est suspendue.

Cette bombe 1 comprend un corps de pénétration creux 10 réalisé par exemple par forgeage en un matériau à haute limite élastique, à haute densité et à dureté élevée, tel que de l'acier. Le matériau choisi pour réaliser le corps creux de pénétration assure également une fragmentation naturelle de celui-ci lors de la détonation de la matière active après pénétration d'une cible dure.

Le corps creux de pénétration 10 présente une forme générale cylindrique comportant une partie avant 11, une partie centrale 12 et une partie arrière 13.

La partie avant 11, ou nez, présente deux ogives successives 11a et 11b se terminant par une pointe de pénétration 11c. La forme à double ogive de la partie avant 11 facilite la pénétration du corps de pénétration 10 dans les cibles dures et permet une répartition optimale des contraintes engendrées durant la phase de pénétration.

La partie centrale 12, appelée également tronc, constitue la partie la plus longue du corps de pénétration 10. Une zone vide interne, ou creux 14, est définie à l'intérieur du tronc 12. Ce creux 14 s'étend sur toute la longueur de ce dernier et renferme une matière active 20. Le tronc 12, composé uniquement d'une partie cylindrique, est réalisé de manière à minimiser la résistance à la pénétration du corps de pénétration.

La partie arrière 13 du corps de pénétration 10, ou culot, présente une forme conique évasée afin d'assurer sa continuité avec la partie centrale 12. Le culot 13 assure l'interface avec les systèmes de guidage ou est protégé en stockage par un capot arrière de protection 15 qui est amovible.

Une gaine 30 est insérée à l'intérieur du creux 14 du corps de pénétration 10, plus précisément à l'intérieur de la matière active 20. Cette gaine 30 renferme par exemple des moyens d'initiation de détonation (non représentés) et éventuellement des moyens de guidage et/ou des moyens de propulsion. Un fourreau interne 31 traverse également la matière active 20. Le fourreau 31 permet notamment le passage de câbles (non représentés) destinés à coopérer avec les moyens de détonation. Le fourreau 31 est relié d'une part à un embout de fourreau 32 fixé à la gaine 30 par l'intermédiaire d'un écrou d'embout 33, et à un puits d'accessoires 40. Afin d'assurer un niveau de sécurité suffisant, les fixations du fourreau 31 au puits d'accessoires 40 et à la gaine 30 sont parfaitement étanches. Le fourreau 31 est par ailleurs réalisé en matériau résistant d'une part aux agressions chimiques des différents éléments constituant la matière active et d'autre part aux efforts mécaniques engendrés pendant la durée de vie du produit (stockage, manutention, emport, catapultage, appontage).

La gaine 30 est quant à elle reliée d'une part à l'écrou d'embout 33 et d'autre part à un plateau de fermeture 34 par l'intermédiaire d'un écrou de gaine 35 protégé par un bouchon de protection amovible 36 en vue du stockage de la bombe. La bombe 1 étant destinée à la pénétration de cibles dures, la gaine 30 est donc capable de résister aux décélérations générées par la pénétration et aux contraintes engendrées par tous les éléments avec lesquels elle se trouve en interface dans toutes les conditions d'utilisation applicables à ce type de matériel. Par ailleurs, la gaine 30 est conçue pour assurer au mieux la transmission des ondes de chocs entre les moyens de détonation et la matière active ou inerte.

Le puits d'accessoires 40 est fixé directement sur le corps de pénétration 10, plus précisément sur son tronc 12, par l'intermédiaire de vis 42 prévues pour être cisaillées lors d'un impact de la bombe 1 contre un obstacle générant une décélération dépassant une valeur déterminée, par exemple de l'ordre de 500 G négatifs. Le puits d'accessoires 40 répond aux normes militaires de la bombe d'emploi général qualifiée, notamment au niveau de son positionnement. Le puits d'accessoires 40 permet le montage d'un générateur nécessaire au fonctionnement du système d'armement lorsque celui-ci n'est pas directement relié à l'aéronef, et est protégé par un bouchon de protection étanche et amovible 43 dans le cadre du stockage de la bombe.

Deux puits d'anneau de suspension 50 et 51 sont fixés sur le corps de pénétration 10, au niveau de son tronc 12. Chaque puits d'anneau de suspension est fixé au tronc 12 par l'intermédiaire de vis 52 prévues pour être cisaillées lors d'un impact de la bombe 1 contre un obstacle générant une décélération dépassant une valeur déterminée, par exemple de l'ordre de 500 G négatifs.

La distance entre le centre des puits d'anneau de suspension est normalisée et est identique à celle d'une bombe d'emploi général qualifiée. Ceci permet d'accrocher la bombe 1 de la présente invention sous de nombreux types d'aéronefs. La suspension de la bombe 1 est par exemple réalisée à l'aide d'anneaux de suspension au standard OTAN qui constituent l'interface avec l'aéronef.

Avantageusement, le puits d'anneau de suspension avant 50 et le puits d'accessoires 40 sont réalisés d'une seule pièce, les trois puits étant réalisés dans un matériau métallique résistant. Par ailleurs, les deux puits d'anneau de suspension 50 et 51 sont chacun obturés par un bouchon de protection étanche et amovible 53 en vue du stockage de la bombe.

Un revêtement externe aérodynamique 60 est disposé autour du corps de pénétration 10. Le revêtement externe 60 est solidaire du corps de pénétration 10, c'est-à-dire qu'il n'est pas démontable une fois installé et qu'il ne peut être désolidarisé du corps de pénétration 10 qu'après un choc violent susceptible de le détruire, en particulier lors de la pénétration de la bombe dans une cible dure.

Le revêtement externe 60 est de forme générale cylindrique. Il s'étend sur toute la longueur du corps creux de pénétration 10. Le revêtement externe 60 présente un profil extérieur, une masse et un agencement spatial autour du corps de pénétration 10 déterminés de manière à conférer à la bombe 1, munie dudit revêtement, les mêmes caractéristiques dimensionnelles, volumiques, mécaniques, aérodynamiques et inertielles (masse, centre de gravité et moments d'inertie) qu'une bombe d'emploi général qualifiée, par exemple un modèle Mk82.

Plus précisément, le revêtement externe 60 comprend trois éléments longitudinaux 62 identiques fixés chacun directement sur toute la longueur du corps de pénétration 10. En d'autres termes, chacun de ces éléments 62 s'étend d'un seul tenant d'une extrémité à l'autre du corps de pénétration 10. Chaque élément longitudinal 62 couvre un tiers de la circonférence du corps de pénétration, c'est-à-dire 120°.

Les éléments longitudinaux 62 sont thermoformés et réalisés en une matière plastique renforcée de fibres, telle qu'un mat préimprégné (Sheet Molding Compound - SMC), par exemple un mélange de polyester et de fibres de verre chargé en graphite. Plus précisément, selon un mode particulier de réalisation, les éléments longitudinaux 62 sont constitués par une résine de polyester dans une proportion en poids comprise dans la plage allant de 50% à 100%, des fibres de verre dans une proportion en poids comprise dans la plage allant de 0% à 30%, par exemple 10%, le reste (au maximum 20%) étant constitué par du graphite et des additifs assurant la légèreté du matériau (densité de 0,74 à 0,86 g/dm³) et sa conductivité électrique.

Chaque élément longitudinal 62 présente un logement 64 recevant un flasque d'équilibrage 70 réalisé en un matériau à haute densité, par exemple supérieure ou égale à celle de l'acier, et contribuant à conférer à la bombe 1 lesdites caractéristiques volumiques, dimensionnelles, mécaniques, aérodynamiques et inertielles identiques à celles d'une bombe d'emploi général qualifiée. Plus précisément, ces flasques 70 permettent de déplacer la masse d'inertie à la périphérie de la bombe pour une meilleure répartition des masses par rapport à ses axes principaux d'inertie.

Chaque flasque d'équilibrage 70 est fixé directement sur le corps creux de pénétration 10 à l'aide de vis 72 prévues pour être cisaillées lors d'un impact de la bombe 1 contre un obstacle générant une décélération dépassant une valeur déterminée, par exemple de l'ordre de 500 G négatifs.

Un des flasques 70 présente trois orifices 75 pour le passage des deux puits d'anneau de suspension 50 et 51 et du puits d'accessoires 40.

Chaque élément longitudinal 62 est collé directement sur le corps creux de pénétration 10, par exemple à l'aide d'une colle polyuréthane. Une fois collés, ils ne peuvent plus être désolidarisés sauf à être détruits. De même, chaque flasque 70 est localement collé sur une zone de l'élément longitudinal correspondant 62 à l'aide de la même colle polyuréthane.

Le revêtement externe 60 comprend en outre un mince enrobage de protection 80 l'entourant intégralement. L'enrobage de protection 80 est réalisé en un matériau apte à résister à des chocs définis par la norme aéronautique Gam EG13, notamment des chocs de manutention ou de transport, ou en cas de chute lorsque la bombe est suspendue à l'aéronef.

Selon cette norme, l'enrobage de protection 80 résiste également à l'abrasion.

Le matériau choisi est par exemple un polyuréthane élastomère monocouche qui est coulé directement autour des éléments longitudinaux 62 et des flasques 70, sur une épaisseur de quelques millimètres, par exemple 3 millimètres, de telle sorte que le profil de la bombe 1, une fois revêtue par l'enrobage de protection 80, soit identique à celui de la bombe d'emploi général qualifiée.

L'enrobage de protection 80 présente également trois orifices 85 situés au regard des trois orifices 75 de l'un des flasques 70 de sorte que le puits d'accessoires 40 et les puits d'anneau de suspension 50 et 51 soient accessibles depuis l'extérieur de la bombe 1 et affleurent ledit enrobage de protection 80.

La bombe 1 comporte un manchon avant creux 90 destiné à renfermer un équipement participant à son fonctionnement, par exemple des moyens de guidage laser, un gyroscope ou un accéléromètre.

Le manchon creux 90 est fixé directement au corps creux de pénétration 10, plus précisément sur la partie avant 11 de ce dernier. A cet effet, le manchon avant 90 présente un filetage interne arrière 91 destiné à coopérer avec un filetage externe 11d situé entre les zones 11a et 11b de la partie avant 11 du corps creux de pénétration 10. Le manchon avant 90 présente également un filetage interne avant 92 qui assure l'interface avec les systèmes de guidage et est protégé, en vue du stockage de la bombe, par un bouchon de protection amovible 95.

Du fait que le revêtement procure à la bombe 1 les mêmes caractéristiques dimensionnelles, volumiques, mécaniques, aérodynamiques et inertielles qu'une bombe d'emploi général qualifiée, par exemple de type Mk82, il n'est pas nécessaire de lui faire passer l'intégralité des tests de qualification qui sont longs et coûteux.

Il va de soi que la description détaillée de l'objet de l'Invention, donnée uniquement à titre d'illustration, ne constitue en aucune manière une limitation, les équivalents techniques étant également compris dans le champ de la présente invention.

Ainsi, il peut y avoir plus ou moins de trois éléments thermoformés et de flasques autour du corps de pénétration.

Les matières plastiques utilisées ne sont citées qu'à titre indicatif et peuvent être remplacées par d'autres matières présentant des caractéristiques identiques ou similaires, notamment mécaniques et de résistance aux agressions chimiques ou au feu.

Il va de soi que l'on ne sortirait pas du cadre de la présente invention si, pour des exigences d'utilisation particulières, la matière active était remplacée par une matière inerte.

## Revendications

1. Bombe aérienne de pénétration (1) comprenant :
- un corps creux de pénétration (10) de forme générale cylindrique renfermant une matière active (20) ou une matière inerte,
- au moins un puits de suspension (50 ; 51) pour permettre de suspendre la bombe à un aéronef, et
- un puits (40) renfermant des accessoires pour permettre le fonctionnement de la bombe (1),
- un revêtement externe de forme générale cylindrique (60) fixé solidairement au corps creux de pénétration (10), s'étendant sur toute la longueur de celui-ci et présentant un profil extérieur, une masse et un agencement spatial autour du corps de pénétration tels que ladite bombe munie de son revêtement externe possède les mêmes caractéristiques dimensionnelles, volumiques, mécaniques, aérodynamiques et inertielles qu'une bombe d'emploi général qualifiée,
**caractérisée en ce que** le revêtement externe (60) comprend trois éléments longitudinaux thermoformés identiques (62) fixés chacun directement sur toute la longueur du corps creux de pénétration (10), chaque élément (62) étant réalisé en une matière plastique renforcée de fibres, telle qu'un mat préimprégné (SMC), par exemple un mélange de polyester et de fibres de verre chargé en graphite.

2. Bombe selon la revendication 1, **caractérisée en ce que** chaque élément longitudinal (62) présente un logement (64) recevant un flasque d'équilibrage (70) réalisé en un matériau à haute densité, par exemple supérieure ou égale à celle de l'acier, et contribuant à conférer à la bombe (1) lesdites caractéristiques volumiques, dimensionnelles, mécaniques, aérodynamiques et inertielles.

3. Bombe selon la revendication 2, **caractérisée en ce que** chaque flasque d'équilibrage (70) est fixé directement sur le corps creux de pénétration à l'aide de vis (72) prévues pour être cisaillées lors d'un impact de la bombe contre un obstacle générant une décélération dépassant une valeur déterminée.

4. Bombe selon l'une quelconque des revendications précédentes, **caractérisée en ce que** chaque élément longitudinal (62) et/ou chaque flasque d'équilibrage (70) est collé directement sur le corps creux de pénétration (10), par exemple à l'aide d'une colle polyuréthane.

5. Bombe selon l'une quelconque des revendications précédentes, **caractérisée en ce que** le revêtement externe (60) comprend en outre un mince enrobage de protection (80) entourant intégralement les éléments longitudinaux (62).

6. Bombe selon la revendication 5, **caractérisée en ce que** l'enrobage de protection (80) est réalisé en un matériau apte à résister à des chocs définis par la norme aéronautique Gam EG13, à l'abrasion et au feu, ce matériau étant par exemple un polyuréthane monocouche coulé.

7. Bombe selon l'une quelconque des revendications précédentes, **caractérisée en ce qu'**elle présente deux puits d'anneau de suspension (50, 51) et un puits d'accessoires (40), lesdits puits (40 ; 50, 51) étant fixés directement sur le corps creux de pénétration (10) à l'aide de vis (42 ; 52) prévues pour être cisaillées lors d'un impact de la bombe (1) contre un obstacle générant une décélération dépassant une valeur déterminée.

8. Bombe selon la revendication 7, **caractérisée en ce que** l'un au moins (50) des puits d'anneau de suspension est réalisé d'une seule pièce avec le puits d'accessoires (40).

9. Bombe selon la revendication 8, **caractérisée en ce qu'**elle comprend en outre au moins un fourreau (31) livrant passage à des câbles reliant des accessoires du puits d'accessoires (40) aux moyens de détonation, ledit fourreau (31) étant noyé dans la matière active ou inerte (20) et étant réalisé dans un matériau résistant aux agressions chimiques de cette dernière.

10. Bombe selon l'une quelconque des revendications 7 à 9, **caractérisée en ce que** le revêtement externe (60) présente localement des ouvertures (75 ; 85) livrant passage aux puits (40 ; 51, 52) de manière à les rendre accessibles depuis l'extérieur de la bombe (1).

11. Bombe selon l'une quelconque des revendications précédentes, **caractérisée en ce que** le corps creux de pénétration (10) comprend un tronc (12) comportant une extrémité avant (11) en forme d'ogive et une extrémité arrière (13) formant un culot renfermant notamment les moyens de détonation, l'extrémité avant (11) étant munie d'un filetage externe (11d) apte à coopérer avec un filetage interne (91) d'un manchon avant (90) servant d'interface avec au moins un équipement participant au fonctionnement de la bombe, tel qu'un système de guidage.

## Claims

1. Penetrating aerial bomb (1) comprising:
- a generally cylindrical hollow penetrating body (10) containing an active material (20) or an inert material,
- a least one suspension shaft (50; 51) for suspending the bomb from an aircraft,
- a shaft (40) containing ancillary equipment for the operation of the bomb (1), and
- a generally cylindrical outer casing (60) integrally fixed to the penetrating hollow body (10), extending over the entire length of the latter and having an outer profile, mass and spatial arrangement around the penetrating body such that the said bomb provided with its outer casing has the same dimensional, volume, mechanical, aerodynamic and inertial characteristics as a qualified general-purpose bomb,
**characterised in that** the outer casing (60) comprises three identical thermoformed longitudinal elements (62) each fixed directly over the entire length of the hollow penetrating body (10), each element (62) being made of a fibre-reinforced plastic material, such as a prepreg mat (SMC), e.g. a mixture of polyester and glass fibres loaded with graphite.

2. Bomb according to claim 1, **characterised in that** each longitudinal element (62) has a housing (74) receiving a balance plate (70) made of a material having a high density, e.g. greater than or equal to that of steel, helping to give the bomb (1) the said volume, dimensional, mechanical, aerodynamic and inertial characteristics.

3. Bomb according to claim 2, **characterised in that** each balance plate (70) is fixed directly to the hollow penetrating body with the aid of screws (72) intended to be sheared off when the bomb hits an obstacle generating deceleration exceeding a predetermined value.

4. Bomb according to any one of the preceding claims, **characterised in that** each longitudinal element (62) and/or each balance plate (70) is glued directly on to the hollow penetrating body (10), e.g. with the aid of a polyurethane adhesive.

5. Bomb according to any one of the preceding claims, **characterised in that** the outer casing (60) moreover comprises a thin protective coating (80) integrally surrounding the longitudinal elements (62).

6. Bomb according to claim 5, **characterised in that** the protective coating (80) is made of a material capable of resisting shocks as defined by aeronautical standard GAM EG13, abrasion and fire, this material being, e.g. a monolayer cast polyurethane.

7. Bomb according to any one of the preceding claims, **characterised in that** it has two suspension ring shafts (50, 51) and an ancillary equipment shaft (40), the said shafts (40; 50, 51) being fixed directly to the hollow penetrating body (10) with the aid of screws (42; 52) intended to be sheared off when the bomb (1) hits an obstacle generating deceleration exceeding a predetermined value.

8. Bomb according to claim 7, **characterised in that** at least one (50) of the suspension ring shafts is formed in one piece with the ancillary equipment shaft (40).

9. Bomb according to claim 8, **characterised in that** it moreover comprises at least one bushing (31) for the passage of cables connecting ancillary equipment from the ancillary equipment shaft (40) to the detonating means, the said bushing (31) being embedded in the active or inert material (20) and being made of a material resistant to chemical attack by the latter.

10. Bomb according to any one of claims 7 to 9, **characterised in that** the outer casing (60) is provided locally with openings (75; 85) for the passage of the shafts (40; 51, 52) so as to make them accessible from the exterior of the bomb (1).

11. Bomb according to any one of the preceding claims, **characterised in that** the hollow penetrating body (10) comprises a frustum (12) including a front end (11) in the form of a nose and a rear end (13) forming a base containing, inter alia, the detonating means, the front end (11) being provided with an external thread (11d) capable of cooperating with an internal thread (91) of a front sleeve (90) serving as an interface with at least one piece of equipment involved in the operation of the bomb, such as a guide system.

## Patentansprüche

1. Penetrationsfliegerbombe (1), umfassend:
- einen ein aktives Material (20) oder ein inertes Material enthaltenden Penetrationshohlkörper (10) von generell zylindrischer Form,
- wenigstens einen Aufhängringschacht (50 ; 51), um das Aufhängen der Bombe an einem Flugzeug zu ermöglichen, und
- einen Schacht (40), der Zubehöre enthält, die das Funktionieren der Bombe (1) ermöglichen,
- eine Außenverkleidung von generell zylindrischer Form (60), die mit dem Penetrationshohlkörper (10) fest verbunden ist, sich über dessen gesamte Länge erstreckt und ein Außenprofil, eine Masse und eine solche räumliche Anordnung um den Penetrationskörper herum aufweist, dass die genannte mit ihrer Außenverkleidung versehene Bombe die gleichen dimensionellen, volumenbezogenen, mechanischen, aerodynamischen und inertialen Charakteristika wie eine qualifizierte universell verwendbare Bombe besitzt,
**dadurch gekennzeichnet, dass** die Außenverkleidung (60) identische warmgeformte Längselemente (62) umfasst, jedes über die gesamte Länge des Penetrationshohlkörpers (10) direkt befestigt, wobei jedes Element (62) aus faserverstärktem Kunststoff, etwa einer vorimprägnierten Matte (SMC), zum Beispiel einem Gemisch aus Polyester und graphithaltigen Glasfasern, ist.

2. Bombe nach Anspruch 1, **dadurch gekennzeichnet, dass** jedes Längselement (62) einen Sitz (64) zur Aufnahme eines Gleichgewichtsflansches (70) aufweist, der hergestellt ist aus einem Material von hoher Dichte, zum Beispiel höher oder gleich derjenigen des Stahls, und der dazu beiträgt, der Bombe die genannten volumenbezogenen, dimensionellen, mechanischen, aerodynamischen und inertialen Charakteristika zu verleihen.

3. Bombe nach Anspruch 2, **dadurch gekennzeichnet, dass** jeder Gleichgewichtsflansch (70) direkt auf dem Penetrationshohlkörper mit Hilfe von Schrauben (72) befestigt ist, die dazu bestimmt sind, abgeschert zu werden bei einem Einschlag der Bombe auf einem Hindernis, bei dem eine einen bestimmten Wert überschreitende Verzögerung erzeugt wird.

4. Bombe nach einem der vorhergehenden Ansprüche, **dadurch gekennzeichnet, dass** jedes Längselement (62) und/oder jeder Gleichgewichtsflansch (70) direkt auf den Penetrationshohlkörper (10) geklebt ist, zum Beispiel mit Hilfe eines Polyurethan-Klebstoffs.

5. Bombe nach einem der vorhergehenden Ansprüche, **dadurch gekennzeichnet, dass** die Außenverkleidung (60) außerdem eine die Längselemente (62) ganz umschließende dünne Schutzhülle (80) umfasst.

6. Bombe nach Anspruch 5, **dadurch gekennzeichnet, dass** die Schutzhülle (80) aus einem Material ist, das durch die Luftfahrtnorm GAM EG13 definierte Stöße, Abrasion und Feuer aushält, wobei dieses Material zum Beispiel ein einschichtig gegossenes Polyurethan ist.

7. Bombe nach einem der vorhergehenden Ansprüche, **dadurch gekennzeichnet, dass** sie Aufhängringschächte (50, 51) und einen Zubehörschacht (40) umfasst, wobei die genannten Schächte (40 ; 50, 51) mit Hilfe von Schrauben (42 ; 52) direkt auf dem Penetrationshohlkörper (10) befestigt und dazu
bestimmt sind, abgeschert zu werden bei einem Einschlag der Bombe auf einem Hindernis, bei dem eine einen bestimmten Wert überschreitende Verzögerung erzeugt wird.

8. Bombe nach Anspruch 7, **dadurch gekennzeichnet, dass** wenigstens einer (50) der Aufhängringschächte aus einem Stück mit dem Zubehörschacht (40) ist.

9. Bombe nach Anspruch 8, **dadurch gekennzeichnet, dass** sie außerdem eine Hülse (31) für die Durchführung von Kabeln umfasst, die Zubehöre des Zubehörschachts (40) mit den Detonationseinrichtungen verbinden, wobei die genannte Hülse (31) in das aktive oder inerte Material (20) eingebettet ist und aus einem Material ist, das den chemischen Angriffen dieses Letzteren widersteht.

10. Bombe nach einem der Ansprüche 1 bis 9, **dadurch gekennzeichnet, dass** die Außenverkleidung (60) lokal Zugänge (75 ; 85) zu den Schächten (40 ; 51, 52) aufweist, so dass sie von der Außenseite der Bombe (1) zugänglich sind.

11. Bombe nach einem der vorhergehenden Ansprüche, **dadurch gekennzeichnet, dass** der Penetrationshohlkörper (10) einen Rumpf (12) mit einem spitzbogenförmigen vorderen Ende (11) und einem sockelförmigen, insbesondere die Detonationseinrichtungen umschließenden hinteren Ende (13) umfasst, wobei das vordere Ende (11) ein Außengewinde (11d) aufweist, das mit einem Innengewinde (91) eines Kopfelements (90) kooperiert, das als Schnittstelle mit wenigstens einer am Funktionieren der Bombe beteiligten Einrichtung, etwa einem Lenksystem, dient.
